# EUROPÄISCHE PATENTSCHRIFT

(11) **EP 1 077 357 B1**
(45) Veröffentlichungstag und Bekanntmachung des Hinweises auf die Patenterteilung: **28.04.2004**
(21) Anmeldenummer: 00117005.9
(22) Anmeldetag: 08.08.2000
(51) Int. Cl.: F27D 1/12, F27B 3/24, F27B 1/24, C21B 7/10

(54) **Kühlelement**
Cooling element
Elément de refroidissement

(30) Priorität: 17.08.1999 DE 19938917
(43) Veröffentlichungstag der Anmeldung: 21.02.2001
(73) Patentinhaber: KM Europa Metal AG, 49074 Osnabrück (DE)
(72) Erfinder: Driemeier, Heinz, 49545 Tecklenburg (DE); Rolf, Thomas, Dipl.-Ing, 49086 Osnabrück (DE); Dratner, Christof, Dipl.-Ing., 49080 Osnabrück (DE); Kelser, Franz, Dipl.-Ing., 49179 Ostercappeln (DE)

(56) Entgegenhaltungen:
- WO-A-97/36141
- DE-A- 3 405 870
- DE-A- 4 138 091
- DE-A- 19 545 984
- DE-U- 8 519 778
- DE-U- 29 611 704
- GB-A- 2 331 142
- US-A- 5 197 080

## Beschreibung

Die Erfindung betrifft ein Kühlelement für Schmelzöfen, das von durch mechanisches Tiefbohren eingebrachten Kühlmittelkanälen durchzogen ist.

Derartige Kühlelemente sind austauschbare Bestandteile einer inneren Verkleidung eines Schmelzofens. Da die in den Schmelzöfen herrschende Temperatur oberhalb der Schmelztemperatur der Kühlelemente liegt, ist eine Kühlung erforderlich, um ein Erweichen der Kühlelemente zu verhindern. Die Kühlelemente bestehen häufig aus Grauguß oder Stahl.

Es zählt zum Stand der Technik, Kühlrohre in gußeiserne Kühlelemente einzugießen. Hiermit ist der Nachteil verbunden, daß eine die Kühlrohre umgebende Oxidschicht oder ein Luftspalt den Wärmeübergang auf das Kühlmittel erschwert. Zudem besitzen gußeiserne Kühlelemente eine relativ geringe Wärmeleitfähigkeit.

Wesentlich bessere Wärmeleitfähigkeiten als Grauguß besitzen Kupfer und Kupferlegierungen. In diesem Zusammenhang offenbart die DE 29 07 511 C1 ein Kühlelement für Schachtöfen, das aus Kupfer oder einer niedrig legierten Kupferlegierung besteht und aus einem geschmiedeten oder gewalzten Rohblock gefertigt ist. Bei dieser Bauart befinden sich durch mechanisches Tiefbohren erzeugte Kühlmittelkanäle im Inneren des Kühlelements, die in der Gebrauchslage vertikal verlaufen. Die in das Kühlelement eingebrachten Sackbohrungen werden durch Einlöten oder Einschweißen von Gewindestopfen abgedichtet. Auf der Rückseite des Kühlelements befinden sich Zulaufbohrungen zu den Kühlmittelkanälen, in die für die Kühlmittelzufuhr bzw. Kühlmittelabfuhr erforderliche Stutzen geschweißt bzw. gelötet sind.

Um die Kühlflüssigkeit innerhalb des Kühlelements umleiten zu können, werden die Sackbohrungen zumeist in einem Winkel von 90° zueinander in das Kühlelement eingebracht. Durchdringt hierbei eine Querbohrung mehrere Längsbohrungen, sind zur kontrollierten Umleitung des Kühlmittelstroms Stopfen zwischen jeweils zwei Kreuzungsbereiche der Bohrungen einzusetzen. Diese Kreuzungsbereiche sind strömungstechnisch ungünstig.

In dem das Kühlelement durchsetzenden Kühlmittelstrang treten infolge von Schubspannungen im Kühlmittel Energieverluste längs des Stromfadens auf. Bei laminarer Strömung bewegen sich die Teilchen des Kühlmittels in parallelen Bahnen, während bei turbulenter Strömung zusätzliche Geschwindigkeiten in X-, Y- und Z-Richtung die Hauptströmung überlagern, was zu Wirbelbildungen führt. Während der Druckverlust bei laminarer Strömung linear mit der Geschwindigkeit zunimmt, nimmt dieser bei turbulenter Strömung quadratisch mit der Geschwindigkeit zu. Hierbei treten Verwirbelungen besonders an unstetigen Querschnittserweiterungen auf, z.B. in Kreuzungsbereichen der Kühlmittelkanäle. Mit zunehmender Strömungsgeschwindigkeit sind daher wesentlich leistungsfähigere Pumpen erforderlich.

Der erhöhte Strömungswiderstand innerhalb tiefgebohrter Kühlelemente kann dazu führen, daß eine Pumpenanlage, die beim Einsatz von Kühlelementen mit eingegossenen Rohrschlangen ausreicht, bei der Installation von tiefgebohrten Kühlelementen gegen eine leistungsfähigere Pumpenanlage ausgetauscht werden muß.

Der Erfindung liegt ausgehend vom Stand der Technik die Aufgabe zugrunde, ein kühlelement für Schmelzöfen bereitzustellen, das hinsichtlich des Strömungswiderstands innerhalb der Kühlmittelkanäle verbessert ist.

Die Erfindung löst die Aufgabe durch die im kennzeichnenden.Teil des Anspruchs 1 angegebenen Merkmale.

Bei dem erfindungsgemäßen Kühlelement besitzen die Stopfen den Kühlmittelkanälen zugewandte Umlenkflächen bestimmter Konfigurationen. Diese sind so gestaltet, daß die Querschnittsveränderung in dem Durchdringungsbereich zweier Kühlmittelkanäle verringert ist. Eine konkav ausgestaltete Umlenkfläche leitet die Strömung sanft um. Hierdurch wird eine abrupte Abbremsung des Kühlmittelstroms verhindert und es werden Reibungsverluste im Durchdringungsbereich vermindert.

Besonders vorteilhaft sind kugelabschnittsförmig ausgebildete Umlenkflächen (Anspruch 2), da die durch mechanisches Tiefbohren eingebrachten Kühlmittelkanäle einen kreisförmigen Querschnitt besitzen.

Ein konstanter Querschnitt des Kanalstrangs ergibt sich insbesondere dann, wenn im Durchdringungsbereich zweier Kühlmittelkanäle der Radius der Umlenkflächen dem Durchmesser der Kühlmittelkanäle entspricht (Anspruch 3).

Die Vorteile der Erfindung sind gleichermaßen dann gegeben, wenn der Radius der Umlenkflächen dem Radius der Kühlmittelkanäle entspricht (Anspruch 4). Diese Ausführungsform hat fertigungstechnische Vorteile, da die Umlenkflächen besonders einfach mit einem geeigneten Kugelfräser hergestellt werden können.

Im Rahmen der Ausführungsform des Anspruchs 5 sind die Umlenkflächen zwischen zwei um 90° zueinander versetzten Übertrittsöffnungen angeordnet. Die Übertrittsöffnungen besitzen vorzugsweise den gleichen Durchmesser wie die angrenzenden Kühlmittelkanäle, um eine Veränderung des Querschnitts des Kanalstrangs zu vermeiden.

Der einen winkelförmigen Übertrittskanal aufweisende Stopfen ist im Außendurchmesser demzufolge etwas größer als der Innendurchmesser der Kühlmittelkanäle. Bei dieser Ausführungsform kommen insbesondere die Merkmale des Anspruchs 4 zum Tragen, wobei durch die Übertrittsöffnungen ein Kugelfräser in den Stopfen eingeführt werden kann, der die Umlenkfläche formt. Der Radius der Umlenkfläche ist somit durch den Radius des Kugelfräsers bestimmt, der wiederum von dem Durchmesser der Übertrittsöffnungen bzw. der Kühlmittelkanäle abhängig ist.

Selbstverständlich sind im Rahmen der Erfindung auch Konfigurationen denkbar, bei denen die Übertrittsöffnungen nicht um 90° zueinander versetzt sind, sondern in einem beliebigen spitzeren oder stumpferen Winkel zueinander stehen.

Nach Anspruch 6 sind zwei einander abgewandte Stirnseiten eines Stopfens von Umlenkflächen gebildet. Ein derartiger Stopfen kommt im Inneren eines Kühlelements zum Einsatz, bei der die Kühlmittelkanäle beispielsweise mäanderförmig angeordnet sind. Fertigungsbedingt werden hierzu sich gegenseitig durchdringende Kühlmittelkanäle in das Kühlelement eingebracht. Zur Ausbildung der Mäanderform müssen einzelne Kühlmittelkanäle abschnittsweise durch Stopfen verschlossen werden. Die Länge der Stopfen ist hierbei durch den Abstand der Kreuzungspunkte der Kühlmittelkanäle vorgegeben.

Nach den Merkmalen des Anspruchs 7 bilden zwei Umlenkflächen die Enden einer in einem Stopfen ausgeformten länglichen Mulde. Diese Ausführungsform kommt dann zum Einsatz, wenn die durch Tiefbohren eingebrachten Kühlmittelkanäle im Bereich einer Stirnseite des Kühlelements miteinander verbunden werden sollen. Hierzu wird in das Kühlelement eine an den Stopfen angepaßte Ausnehmung eingebracht sowie eine Aussparung zwischen den Kühlmittelkanälen, die zusammen mit der Mulde des Stopfens einen Überleitkanal für das Kühlmittel ausbildet. Dieser Überleitkanal besitzt vorzugsweise den gleichen Querschnitt wie die Kühlmittelkanäle. Hierzu ist die längliche Mulde zwischen ihren Enden.zylinderabschnittsförmig gestaltet. Der Radius des zylindrischen Mittelabschnitts entspricht vorzugsweise dem Radius der - Kühlmittelkanäle und dem Radius der Ausnehmung. Fertigungstechnisch kann die Ausnehmung besonders einfach mit einem Kugelfräser hergestellt werden, der gleichzeitig die Umlenkflächen an den Enden ausbildet und durch lineares Verfahren zwischen den Enden den zylindrischen Mittelabschnitt des Stopfens formt.

Die Stopfen sind nach den Merkmalen des Anspruchs 8 festsitzend in die Kühlmittelkanäle eingepaßt. Sie können beispielsweise durch äußere Einwirkung (Materialverpressung) in den Kühlmittelkanälen festgeklemmt werden. Es bieten sich auch Sicherungsringe an, die in einer außenseitigen Nut im Stopfen gehalten sind und federnd gegen die Wände der Kühlmittelkanäle drücken.

Nach Anspruch 9 sind die Stopfen in die Kühlmittelkanäle geschweißt, gelötet und/oder geschraubt. Die zusätzliche stoffschlüssige Verbindung der festsitzend in die Kühlmittelkanäle eingepaßten Stopfen sichert diese auch bei groben Betriebsbedingungen gegen Herausfallen und ermöglicht eine fluiddichte Festlegung ohne zusätzliche Dichtelemente.

Nach den Merkmalen des Anspruchs 10 besteht das Kühlelement aus Kupfer oder einer niedriglegierten Kupferlegierung. Vorzugsweise ist das Kühlelement aus einem Rohblock aus Kupfer oder einer niedriglegierten Kupferlegierung geschmiedet oder gewalzt. Derartig hergestellte Kühlelemente weisen ein dichteres und homogeneres Gefüge auf als gegossene Kupferelemente und besitzen eine höhere Festigkeit und Wärmeleitfähigkeit.

Durch die vorliegende Erfindung ist es möglich, Pumpenanlagen mit geringerer Leistung einzusetzen, wodurch der Installationsaufwand bei einem Wechsel von Kühlelementen aus Stahl oder Grauguß auf kupferne Kühlelemente erheblich reduziert werden kann.

Die Erfindung ist nachfolgend anhand von in den Zeichnungen schematisch dargestellten Ausführungsbeispielen näher erläutert. Es zeigen:
- Figur 1: einen Ausschnitt eines mit einem Stopfen versehenen Kühlmittelkanals eines Kühlelements im Querschnitt im Bereich eines Stutzens;
- Figur 2: in vergrößertem Maßstab eine perspektivische Darstellung des Stopfens der Figur 1;
- Figur 3: eine weitere Ausführungsform eines einen Kanalstrang abschnittsweise verschließenden Stopfens im Querschnitt;
- Figur 4: ebenfalls im Querschnitt eine dritte Ausführungsform eines Stopfens im Verlauf eines Kanalstrangs;
- Figur 5: eine Schnittdarstellung entlang der Linie V-V in Figur 4 und
- Figur 6: in der Vergrößerung eine perspektivische Darstellung des Stopfens gemäß Figur 4.

Figur 1 zeigt einen Eckbereich eines Kühlelements 1 im Schnitt mit einem in Längsrichtung des Kühlelements 1 verlaufenden Kühlmittelkanal 2. Das Kühlelement 1 ist von mehreren im einzelnen nicht dargestellten Kühlmittelkanälen 2 durchzogen, die einen durchgehenden Kanalstrang in dem Kühlelement 1 bilden.

Der Kühlmittelkanal 2 ist durch mechanisches Tiefbohren vom Ende 3 des Kühlelements 1 her in dieses eingebracht. Zur Speisung des Kanalstrangs mit einem Kühlmittel ist das Kühlelement 1 auf seiner dem Inneren eines Schmelzofens (nicht näher dargestellt) abgewandten Seite 4 mit einem Kühlmittelzulauf 5 versehen. Hierzu besitzt der Kühlmittelkanal 2 eine von der Seite 4 her eingebrachte Zulaufbohrung 6, in die ein Rohrstutzen 7 fest eingesetzt ist. Der Rohrstutzen 7 kann in die Zulaufbohrung 6 geschweißt oder gelötet sein. Durch die Zulaufbohrung 6 ist in den Kühlmittelkanal 2 ein Stopfen 8 eingesetzt. Der Stopfen 8 besitzt eine dem Kühlmittelkanal 2 zugewandte erste Übertrittsöffnung 9 und eine zweite Übertrittsöffnung 10, die um 90° versetzt dem Rohrstutzen 7 des Kühlmittelzulaufs 5 zugewandt ist. Kühlmittel kann somit über den Kühlmittelzulauf 5 und durch den Stopfen 8 in den Kühlmittelkanal 2 fließen. Der Stopfen 8 ist von dem Ende 3 des Kühlelements 1 her mit der Wand 11 des Kühlmittelkanals 2 verschweißt.

Zwischen den zueinander versetzten Übertrittsöffnungen 9, 10 besitzt der Stopfen 8 eine dem Kühlmittelkanal 2 und dem Kühlmittelzulauf 5 zugewandte Umlenkfläche 12. Aus Figur 2 wird deutlich, daß die Umlenkfläche 12 kugelabschnittsförmig ausgebildet ist. Der Radius R_{U} der Umlenkfläche 12 entspricht dem Radius R_{K} des Kühlmittelkanals 2. Der Radius R_{D} der Übertrittsöffnungen 9, 10 entspricht dem Radius R_{K} des Kühlmittelkanals 2 sowie des Kühlmittelzulaufs 5. Stopfen 8 und Rohrstutzen 7 besitzen den gleichen Außendurchmesser D_{A}, der auf den Durchmesser D_{Z} der Zulaufbohrung 6 abgestimmt ist.

In der Ausführungsform nach Anspruch 3 ist ein Stopfen 13 in einem horizontalen Kühlmittelkanal 14 im Innern des Kühlelements 1 angeordnet. Ein erster und ein zweiter vertikal verlaufender Kühlmittelkanal 15, 16 münden im parallelen Abstand zueinander in den horizontalen Kühlmittelkanal 14. Die Längsachsen der vertikalen Kühlmittelkanäle 15, 16 kreuzen sich in einem ersten Schnittpunkt SP₁ und einem zweiten Schnittpunkt SP₂ mit der Längsachse des horizontalen Kühlmittelkanals 14.

Der Stopfen 13 erstreckt sich zwischen diesen Schnittpunkten SP₁ und SP₂ im horizontalen Kühlmittelkanal 14. Hierbei sind seine einander abgewandten Stirnseiten als kugelabschnittsförmige Umlenkflächen 17 gestaltet. Der Radius R_{U} der Umlenkflächen 17 entspricht dem Radius R_{K} der Kühlmittelkanäle 14, 15, 16. Durch die Umlenkflächen 17 wird ein Kühlmittel, wie von den Pfeilen PF angedeutet, von dem horizontalen Kühlmittelkanal 14 in den vertikalen Kühlmittelkanal 15 geleitet und von dem vertikalen Kühlmittelkanal 16 wieder in den horizontalen Kühlmittelkanal 14.

Die beiden Kühlmittelkanäle 15, 16 können am anderen Ende ebenfalls, wie anhand der Figur 3 dargelegt, verbunden sein oder sie können gemäß Figur 4 miteinander verbunden werden (nachfolgend noch näher erläutert).

Der Stopfen 13 ist durch ein in seinem mittleren Längenabschnitt angeordnetes ringförmiges Befestigungselement 18 örtlich fixiert. Das Befestigungselement 18 verklemmt den Stopfen 13 mit der Wand 19 des horizontalen Kühlmittelkanals 14. Als Befestigungselement 18 eignet sich beispielsweise ein in einer Nut im Stopfen 13 gehaltener Sicherungsring.

Im Rahmen der Ausführungsform der Figuren 4 bis 6 sind durch einen Stopfen 20 zwei parallel zueinander verlaufende Kühlmittelkanäle 21, 22 fluidleitend miteinander verbunden. Der Stopfen 20 erstreckt sich zwischen den Kühlmittelkanälen 21, 22 und ist von der Stirnseite 21 des Kühlelements 1 her in eine Nut eingesetzt. Er ist paßfederartig gestaltet und endseitig abgerundet, wobei seine den Kühlmittelkanälen 21, 22 zugewandte Seite als längliche Mulde 24 ausgebildet ist mit einem zylindrisch ausgenommenen Mittelabschnitt 26 und endseitigen konkaven kugelabschnittsförmigen Umlenkflächen 25 (Figur 6). Der Radius R_{U} der Umlenkflächen 25 entspricht wiederum dem Radius R_{K} der Kühlmittelkanäle 21, 22. Gleiches gilt für den Radius R_{M} des zylindrischen Mittelabschnitts 26 der Mulde 24. Um eine Querschnittsverengung im Bereich des zylindrischen Mittelabschnitts 26 zu vermeiden, ist eine mit diesem korrespondierende zylindrische Ausnehmung 27 in dem Kühlelement 1 angeordnet. Zwischen den Kühlmittelkanälen 21, 22 ist hierdurch ein Überströmkanal 28 gleichen Querschnitts gebildet.

### Bezugszeichenaufstellung

- 1 -: Kühlelement
- 2 -: Kühlmittelkanal
- 3 -: Ende v. 1
- 4 -: Seite v. 1
- 5 -: Kühlmittelzulauf
- 6 -: Zulaufbohrung
- 7 -: Rohrstutzen
- 8 -: Stopfen
- 9 -: Übertrittsöffnung v. 8
- 10 -: Übertrittsöffnung v. 8
- 11 -: Wand v. 2
- 12 -: Umlenkfläche
- 13 -: Stopfen
- 14 -: horizontaler Kühlmittelkanal
- 15 -: vertikaler Kühlmittelkanal
- 16 -: vertikaler Kühlmittelkanal
- 17 -: Umlenkfläche v. 13
- 18 -: Befestigungselement v. 13
- 19 -: Wand v. 14
- 20 -: Stopfen
- 21 -: Kühlmittelkanal
- 22 -: Kühlmittelkanal
- 23 -: Stirnseite v. 1
- 24 -: Mulde v. 20
- 25 -: Umlenkfläche v. 20
- 26 -: Mittelabschnitt v. 20
- 27 -: Ausnehmung in 1
- 28 -: Überströmkanal
- D_{A} -: Außendurchmesser v. 7, 8
- D_{Z} -: Innendurchmesser v. 6
- PF -: Pfeil
- R_{D} -: Radius v. 9, 10
- R_{K} -: Radius v. 2, 14, 15, 16, 21, 22
- R_{U} -: Radius v. 12, 17, 25
- R_{M} -: Radius v. 26
- SP1-: Schnittpunkt
- SP2-: Schnittpunkt

## Patentansprüche

1. Kühlelement für Schmelzöfen, das von durch mechanisches Tiefbohren eingebrachten Kühlmittelkanälen (2, 14, 15, 16; 21, 22) durchzogen ist, in die zur Bildung eines durchgehenden Kanalstrangs mit wenigstens einem Kühlmittelzulauf (5) und mindestens einem Kühlmittelablauf abschnittsweise Stopfen (8; 13, 20) eingegliedert sind, **dadurch gekennzeichnet, daß** die Stopfen (8; 13, 20) den Kühlmittelkanälen (2; 14, 15, 16; 21, 22) zugewandte konkave Umlenkflächen (12; 17; 25) besitzen.

2. Kühlelement nach Anspruch 1, **dadurch gekennzeichnet, daß** die Umlenkflächen (12; 17; 25) kugelabschnittsförmig ausgebildet sind.

3. Kühlelement nach Anspruch 1 oder 2, **dadurch gekennzeichnet, daß** der Radius (R_{U}) der Umlenkflächen (12; 17; 25) doppelt so groß ist wie der Radius (R_{K}) der Kühlmittelkanäle (2; 14, 15, 16; 21, 22).

4. Kühlelement nach Anspruch 1 oder 2, **dadurch gekennzeichnet, daß** der Radius (R_{U}) der Umlenkflächen (12; 17; 25) dem Radius (R_{K}) der Kühlmittelkanäle (2; 14, 15, 16; 21, 22) entspricht.

5. Kühlelement nach einem der Ansprüche 1 bis 4, **dadurch gekennzeichnet, daß** die Umlenkflächen (12) zwischen zwei um 90° zueinander versetzten Übertrittsöffnungen (9, 10) angeordnet sind.

6. Kühlelement nach einem der Ansprüche 1 bis 4, **dadurch gekennzeichnet, daß** die Umlenkflächen (17) zwei einander abgewandte Stirnseiten eines Stopfens (13) bilden.

7. Kühlelement nach einem der Ansprüche 1 bis 4, **dadurch gekennzeichnet, daß** zwei Umlenkflächen (25) die Enden einer in einem Stopfen (20) ausgeformten länglichen Mulde (24) bilden.

8. Kühlelement nach einem der Ansprüche 1 bis 7, **dadurch gekennzeichnet, daß** die Stopfen (8; 13; 20) festsitzend in die Kühlmittelkanäle (2; 14; 21, 22) eingepaßt sind.

9. Kühlelement nach einem der Ansprüche 1 bis 8, **dadurch gekennzeichnet, daß** die Stopfen (8; 13; 20) in die Kühlmittelkanäle (2; 14; 21, 22) geschweißt, gelötet und/oder geschraubt sind.

10. Kühlelement nach einem der Ansprüche 1 bis 9, **dadurch gekennzeichnet, daß** es aus Kupfer oder einer niedriglegierten Kupferlegierung besteht.

## Claims

1. Cooling element for smelting furnaces which is traversed by coolant channels (2, 14, 15, 16; 21, 22) introduced by mechanical deep drilling, into which stoppers (8; 13, 20) are incorporated in sections to form a continuous channel line with at least one coolant inlet (5) and at least one coolant outlet, **characterised in that** the stoppers (8; 13, 20) have concave deflection faces (12; 17; 25) facing the coolant channels (2; 14, 15, 16; 21, 22).

2. Cooling element according to claim 1, **characterised in that** the deflection faces (12; 17; 25) are spherical segment-shaped in design.

3. Cooling element according to claim 1 or 2, **characterised in that** the radius (R_{U}) of the deflection faces (12; 17; 25) is twice as large as the radius (R_{K}) of the coolant channels (2; 14, 15, 16; 21, 22).

4. Cooling element according to claim 1 or 2, **characterised in that** the radius (R_{U}) of the deflection faces (12; 17; 25) corresponds to the radius (R_{K}) of the coolant channels (2; 14, 15, 16; 21, 22).

5. Cooling element according to any one of claims 1 to 4, **characterised in that** the deflection faces (12) are arranges between two overflow apertures (9, 10) offset by 90° with respect to one another.

6. Cooling element according to any one of claims 1 to 4, **characterised in that** the deflection faces (17) form two end faces of a stopper (13) remote from one another.

7. Cooling element according to any one of claims 1 to 4, **characterised in that** two deflection faces (25) form the ends of an elongated trough (24) recessed in a stopper (20).

8. Cooling element according to any one of claims 1 to 7, **characterised in that** the stoppers (8; 13; 20) are fitted tightly into the coolant channels (2; 14; 21, 22).

9. Cooling element according to any one of claims 1 to 8, **characterised in that** the stoppers (8; 13; 20) are welded, soldered and/or screwed into the coolant channels (2; 14; 21, 22).

10. Cooling element according to any one of claims 1 to 9, **characterised in that** it consists of copper or any low-alloy copper alloy.

## Revendications

1. Elément de refroidissement pour fours de fusion, traversé par des canaux d'agent réfrigérant (2, 14, 15, 16 ; 21, 22) réalisés grâce à des perçages mécaniques profonds, dans lesquels, pour la formation d'un faisceau de canaux traversant comportant au moins une arrivée de l'agent réfrigérant (5) et au moins une évacuation de l'agent réfrigérant, sont incorporés des bouchons (8 ; 13, 20) au niveau de certaines parties,
**caractérisé en ce que**
les bouchons (8 ; 13, 20) possèdent des surfaces de dérivation concaves (12 ; 17 ; 25) tournées vers les canaux d'agent réfrigérant (2 ; 14, 15, 16 ; 21, 22).

2. Elément de refroidissement selon la revendication 1,
**caractérisé en ce que**
les surfaces de dérivation (12 ; 17 ; 25) sont configurées en forme de partie de sphère.

3. Elément de refroidissement selon la revendication 1 ou 2,
**caractérisé en ce que**
le rayon (R_{U}) des surfaces de dérivation (12 ; 17 ; 25) est deux fois supérieur au rayon (R_{K}) des canaux d'agent réfrigérant (2 ; 14, 15, 16; 21, 22).

4. Elément de refroidissement selon la revendication 1 ou 2,
**caractérisé en ce que**
le rayon (R_{U}) des surfaces de dérivation (12 ; 17 ; 25) correspond au rayon (R_{K}) des canaux d'agent réfrigérant (2 ; 14, 15, 16 ; 21, 22).

5. Elément de refroidissement selon l'une des revendications 1 à 4,
**caractérisé en ce que**
les surfaces de dérivation (12) sont disposées entre deux orifices de déversement (9, 10) décalés de 90° l'un par rapport à l'autre.

6. Elément de refroidissement selon l'une des revendications 1 à 4,
**caractérisé en ce que**
les surfaces de dérivation (17) forment deux côtés avant opposés l'un à l'autre d'un bouchon (13).

7. Elément de refroidissement selon l'une des revendications 1 à 4,
**caractérisé en ce que**
deux surfaces de dérivation (25) forment les extrémités d'une cuvette longitudinale (24) formée dans un bouchon (20).

8. Elément de refroidissement selon l'une des revendications 1 à 7,
**caractérisé en ce que**
les bouchons (8 ; 13 ; 20) sont ajustés dans les canaux d'agent réfrigérant (2 ; 14 ; 21, 22) de façon à être immobiles.

9. Elément de refroidissement selon l'une des revendications 1 à 8,
**caractérisé en ce que**
les bouchons (8 ; 13 ; 20) sont soudés, abrasés et/ou vissés dans les canaux d'agent réfrigérant (2 ; 14 ; 21, 22).

10. Elément de refroidissement selon l'une des revendications 1 à 9,
**caractérisé en ce qu'**
il se compose de cuivre ou d'un alliage de cuivre faiblement allié.
